# EUROPÄISCHE PATENTSCHRIFT

(11) **EP 1 819 517 B1**
(45) Veröffentlichungstag und Bekanntmachung des Hinweises auf die Patenterteilung: **07.05.2008**
(21) Anmeldenummer: 05811216.0
(22) Anmeldetag: 24.10.2005
(51) Int. Cl.: B41J 2/14

(54) **TINTENSTRAHL-SCHREIBKOPF**
INK JET WRITING HEAD
TETE D'ECRITURE A JET D'ENCRE

(30) Priorität: 25.10.2004 DE 102004051973; 26.01.2005 DE 102005003541; 05.04.2005 DE 102005015694; 28.04.2005 DE 102005020248; 02.07.2005 DE 102005031034
(43) Veröffentlichungstag der Anmeldung: 22.08.2007
(73) Patentinhaber: REA Elektronik GmbH, 64367 Waschenbach (DE)
(72) Erfinder: PAULY, Manfred, 64367 Mühltal (DE)
(74) Vertreter: Katscher Habermann Patentanwälte
(86) Internationale Anmeldenummer: PCT/EP2005/011392
(87) Internationale Veröffentlichungsnummer: WO 2006/045572

(56) Entgegenhaltungen:
- WO-A-94/08794
- WO-A-98/56585
- DE-A1- 19 528 809
- PATENT ABSTRACTS OF JAPAN Bd. 013, Nr. 193 (M-822), 9. Mai 1989 (1989-05-09) & JP 01 018643 A (MAAKUTETSUKU KK), 23. Januar 1989 (1989-01-23)

## Beschreibung

Die Erfindung betrifft einen Tintenstrahl-Schreibkopf mit einer druckbeaufschlagten Tintenkammer mit mindestens einer Tintendüse, die durch einen beweglichen Ventilkörper verschlossen ist, und einer den Ventilkörper zu Hubbewegungen antreibenden piezoelektrischen Ventilbetätigungseinrichtung, die mit einer Ansteuerungseinrichtung elektrisch verbunden ist.

Derartige Tintenstrahl-Schreibköpfe werden verwendet, um auf daran vorbeibewegten Flächen Schriftzeichen und Zahlen aufzudrucken. Üblicherweise sind in einer Tintenkammer mehrere Tintendüsen vorgesehen, die durch eine Steuerung wahlweise betätigt werden, um die jeweils angesteuerte Düse kurzzeitig zu öffnen. Unter der Wirkung des in der Tintenkammer herrschenden Drucks wird aus der Tintendüse ein kurzer Tintenstrahl herausgeschleudert, der auf der zu bedruckenden Fläche einen Punkt erzeugt.

Bei einem bekannten Tintenstrahl-Schreibkopf (EP 0 445 137) sind als Ventilbetätigungselemente Klappmagnete vorgesehen, deren Anker jeweils mit dem zugeordneten Ventilkörper in Antriebsverbindung stehen. Hierbei muss die im Wesentlichen durch den Anker des Klappmagneten gebildete Masse bei jedem Ventilbetätigungsvorgang beschleunigt und verzögert werden.

Die hierfür erforderliche Energie begrenzt die mögliche Arbeitsgeschwindigkeit der Ventilbetätigungseinrichtung.

Bei einem bekannten Tintenstrahl-Schreibkopf der eingangs genannten Gattung (DE 1 952 8809 A) ist zur Erhöhung der Arbeitsgeschwindigkeit die Verwendung von piezoelektrischen Ventilbetätigungselementen vorgeschlagen worden. Diese Tintenstrahl-Schreibköpfe entsprechen aber den Praxisanforderungen bei höheren Schreibgeschwindigkeiten in der Praxis nicht.

Aufgabe der Erfindung ist es daher, einen Tintenstrahl-Schreibkopf der eingangs genannten Gattung so auszubilden, dass er auch unter den in der Praxis erforderlichen Arbeitsgeschwindigkeiten störungsfrei betrieben werden kann.

Diese Aufgabe wird erfindungsgemäß dadurch gelöst, dass der Ventilkörper durch eine Schließfeder in seiner Schließstellung gehalten wird und mit einer vorzugsweise abgedichtet aus der Tintenkammer beweglich herausgeführten Zugstange in Antriebsverbindung steht, dass an der Zugstange mindestes ein gewölbter Federstreifen angreift, der an seinem Ende gegenüber der Tintenkammer abgestützt ist, dass die Zugstange unter Zugvorspannung einer Spannfeder steht und dass auf dem Federstreifen mindestens ein Piezoelement appliziert ist, das durch die Ansteuerungseinrichtung zu Dehn- oder Kontraktionsbewegungen ansteuerbar ist.

Vorzugsweise werden flächige Piezoelemente verwendet, wobei insbesondere Piezoelemente auf Folienbasis geeignet sind.

Daneben ist auch die Verwendung von Piezoelementen auf der Basis von Fasern oder Streifen möglich, beispielsweise die aus der WO 01/33648 A1 bekannten und auf dem Markt erhältlichen MFC-Piezoelemente (macro-fiber composite piezoelectric element).

In Form der flächigen Piezoelemente stehen zwar hochleistungsfähige Piezoelemente zur Verfügung, die wegen ihrer Bauweise aber nicht unmittelbar zur Betätigung von Ventilen an Tintenstrahl-Schreibköpfen eingesetzt werden können. Erst durch die Verbindung mit mindestens einem gewölbten Federstreifen, auf dem ein flächiges Piezoelement einseitig appliziert ist, entsteht eine Ventilbetätigungseinrichtung, die bei sehr geringem Platzbedarf eine ausreichend hohe Leistung und Arbeitsgeschwindigkeit ermöglicht, um bei einem Tintenstrahl-Schreibkopf eingesetzt zu werden. Insbesondere bleibt die Funktionsfähigkeit der Ventilbetätigungseinrichtung auch bei hoher Betätigungsfrequenz über einen langen Zeitraum uneingeschränkt erhalten.

Vorzugsweise ist jeweils auf der Wölbungsinnenseite des Federstreifens ein unter Druckvorspannung stehendes, nur zu Dehnbewegungen angeregtes Piezoelement appliziert. Stattdessen kann auch vorgesehen sein, jeweils auf die Wölbungsaußenseite des Federstreifens ein zu Kontraktionsbewegungen anregbares Piezoelement zu applizieren. Besonders vorteilhaft ist es, die Piezoelemente auf beiden Seiten des Federstreifens zu applizieren. Dadurch wird eine besonders hohe Betätigungskraft erreicht.

Gemäß einer bevorzugten Ausführungsform der Erfindung ist vorgesehen, dass am ventilfernen Ende der Zugstange nur ein mit einem Piezoelement versehener, gewölbter Federstreifen angreift. Hierbei sind die zu bewegenden Massen verhältnismäßig klein, so dass eine hohe Arbeitsfrequenz erreicht wird.

Hierbei ist es vorteilhaft, das ventilferne Ende des Federstreifens oder der Zugstange in einer Längsführungseinrichtung in Längsrichtung der Zugstange beweglich zu führen.

Stattdessen ist auch eine Ausführungsform möglich, bei der am ventilfernen Ende der Zugstange zwei in entgegen gesetzter Richtung gewölbte Federstreifen angreifen, die an ihren ventilseitigen Enden gegenüber der Tintenkamme r abgestützt sind, und wobei die Piezoelemente der beiden Federstreifen durch die Ansteuerungseinrichtung gemeinsam zu den Bewegungen ansteuerbar sind. Durch den symmetrischen Aufbau wird ein symmetrischer Kraftangriff an der Zugstange auch ohne Führungseinrichtung erreicht.

Die Zugstange kann sich an ihrem ventilfernen Ende durch eine Bohrung eines oberen Spannblocks erstrecken und an einem Gewindeabschnitt einer Einstellmutter tragen, die eine Einstellung der Vorspannung ermöglicht. Ventilseitig erstreckt sich die Zugstange durch eine Bohrung eines unteren Spannblock, in dem das Ende des Federstreifens bzw. die Enden der beiden Federstreifen aufgenommen ist bzw. sind.

Die Zugstange ist gemäß einer ersten Ausführungsform der Erfindung unmittelbar mit dem Ventilkörper verbunden. Dadurch erhält man eine unmittelbare Kraftübertragung von der Zugstange auf den Ventilkörper. Diese Ausführungsform ist besonders geeignet, wenn nur eine einzige Tintendüsen vorhanden ist oder wenn bei mehreren Tintendüsen ein ausreichender Abstand zwischen diesen besteht.

Stattdessen ist es auch möglich, dass die Zugstange über einen Betätigungshebel mit einer mit dem Ventilschließkörper verbundenen Ventilzugstange in Antriebsverbindung steht. Diese Ausführungsform ermöglicht es, die Ventilbetätigungseinrichtungen beiderseits der Tintenkammer gestaffelt anzuordnen, so dass auch verhältnismäßig eng nebeneinander angeordnete Tintendüsen erreicht werden können.

Weitere vorteilhafte Ausgestaltungen des Erfindungsgedankens sind Gegenstand weiterer Unteransprüche.

Die Erfindung wird nachfolgend an Ausführungsbeispielen näher erläutert, die in der Zeichnung dargestellt sind.

Es zeigt:
Fig. 1 in schematischer, räumlicher Darstellungsweise einen Tintenstrahl-Schreibkopf mit einer Tintendüse und einer Ventilbetätigungseinrichtung,
Fig. 2 eine Ansicht in Richtung des Pfeils II in Fig. 1, teilweise im Schnitt längs der Linie II-II,
Fig. 3 in einem Teilschnitt entsprechend der Fig. 2 eine abgewandelte Ausführung eines Tintenstrahl-Schreibkopfes,
Fig. 4 in einem Schnitt entsprechend der Fig. 1 eine weitere abgewandelte Ausführung eines Tintenstrahl-Schreibkopfes,
Fig. 5 in einer Teildarstellung eine gegenüber der Fig. 4 abgewandelte Ausführung,
Fig. 6 in einem Schnitt entsprechend der Fig. 4 eine weitere abgewandelte Ausführung.
Fig. 7 in einem Schnitt entsprechend der Fig. 2 eine abgewandelte Ausführung eines Tintenstrahl-Schreibkopfes
Fig. 8 in einem Schnitt entsprechend der Fig. 2 eine weitere abgewandelte Ausführung eines Tintenstrahl-Schreibkopfes.
Fig. 91 in einem senkrechten Schnitt die Anordnung von zwei benachbarten Ventilbetätigungseinrichtungen,
Fig. 10 in räumlicher Darstellungsweise einen der beiden in Fig. 9 gezeigten Federstreifen mit einem flächigen Piezoelement.
Fig. 11 in einem Längsschnitt einen Tintenstrahl-Schreibkopf mit einer Tintendüse und einer Ventilbetätigungseinrichtung, die nur einen gewölbten Federstreifen aufweist und
Fig. 12 in einem Schnitt entsprechend der Fig. 7 einen Tintenstrahl-Schreibkopf mit einer Tintendüse und einer Ventilbetätigungseinrichtung, die zwei gewölbte Federstreifen aufweist.

Der in den Fig. 1 und 2 dargestellte Tintenstrahl-Schreibkopf dient dazu, auf einer in Fig. 2 nur angedeuteten Fläche 1 Schriftzeichen und Zahlen zu drucken, während diese Fläche 1 am Tintenstrahl-Schreibkopf entlang bewegt wird. Hierzu weist der Tintenstrahl-Schreibkopf eine mit Schreibtinte gefüllte, unter Druck stehende Tintenkammer 2 auf, die über eine Tintenleitung 3 mit Tinte versorgt wird. In der Bodenwand 4 der Tintenkammer 2 sind eine oder mehrere Tintendüsen 5 angeordnet, wobei in Fig. 1 nur eine dieser Tintendüsen 5 dargestellt ist.

Jede Tintendüse 5 ist durch einen Ventilkörper 6 verschlossen, der zu gesteuerten Hubbewegungen antreibbar ist. Der Ventilkörper 6 wird durch eine als Druckfeder ausgeführte Schließfeder 7 in die geschlossene Stellung des Ventils gedrückt wird, ist über eine aus der Tintenkammer 2 herausgeführte Zugstange 8 mit einer Ventilbetätigungseinrichtung 9 verbunden. Die Zugstange 8 kann aus einem Draht, einem dünnen Zugseil oder einer verseilten Litze bestehen.

Die Zugstange 8 erstreckt sich durch die Ventilbetätigungseinrichtung 9 und trägt an ihrem oberen, ventilfernen Ende auf einem Gewindeabschnitt 10 eine Einstellmutter 11. Die Zugstange 8 erstreckt sich an ihrem ventilfernen Ende durch eine Bohrung 12 eines oberen Spannblocks 13. Am ventilfernen Ende der Zugstange 8 greifen zwei in entgegengesetzter Richtung konvex gewölbte Federstreifen 14 an, die beispielsweise aus Federstahlblech bestehen. Die oberen Enden der beiden Federstreifen 14 sind im oberen Spannblock 13 aufgenommen.

Die unteren Enden der beiden Federstreifen 14 sind in einem unteren Spannblock 15 aufgenommen. Die Zugstange 8 erstreckt sich ventilseitig durch eine Bohrung 16 des unteren Spannblocks 15, der beim Ausführungsbeispiel nach den Fig. 1 und 2 unmittelbar auf der Tintenkammer 2 sitzt. Beim Ausführungsbeispiel nach Fig. 3 befindet sich der untere Spannblock 15 ebenfalls in einer festen Lage zur Tintenkammer 2.

Auf diese Weise sind die beiden gewölbten Federstreifen 14, die am ventilfernen Ende an der Zugstange 8 angreifen, ventilseitig gegenüber der Tintenkammer 2 abgestützt.

Die Zugstange 8 steht unter Zugvorspannung einer Spannfeder. Beim Ausführungsbeispiel nach den Fig. 1 und 2 bildet die Schließfeder 7, die auf den Ventilkörper 6 drückt, zugleich die Spannfeder der Zugstange 8.

Die beiden gewölbten Federstreifen 14 tragen auf der Wölbungsinnenseite jeweils ein Piezoelement 17. Dabei handelt es sich vorzugsweise um flächige Piezoelemente, wobei insbesondere Piezoelemente auf Folienbasis geeignet sind. Daneben ist auch die Verwendung von Piezoelementen auf der Basis von Fasern oder Streifen möglich. Beide Piezoelemente 17 sind durch eine elektrische Ansteuerungseinrichtung 18 gemeinsam zu Dehnbewegungen ansteuerbar. Die beiden Piezoelemente 17 stehen durch die Vorspannung der Ventilbetätigungseinrichtung 9 und die sich dadurch ergebene Wölbung der Federelemente 14 auf deren konkaven Wölbungsinnenseiten unter einer mechanischen Druckvorspannung. Sie werden durch die Ansteuerungseinrichtung 18 ausschließlich in der Weise elektrisch angesteuert, dass sie eine Dehnbewegung ausführen.

Mit strichpunktierten Linien ist in Fig. 3 nur angedeutet, dass zusätzlich in dem Piezoelement 17 (oder auch unabhängig davon) auf der Wölbungsaußenseite des Federstreifens 14 ein weiteres flächiges Piezoelement 17a appliziert sein kann, das elektrisch so geschaltet ist, dass es nur zu Kontraktionsbewegungen angeregt wird und deshalb Zugkräfte ausübt.

Beim Ausführungsbeispiel nach den Fig. 1 und 2 ist die Zugstange 8 unmittelbar mit dem Ventilkörper 6 verbunden. Abweichend hiervon steht beim Ausführungsbeispiel nach Fig. 3 die Zugstange 8 über einen einseitig am unteren Spannblock 15 gelagerten Betätigungshebel 19 mit einer mit dem Ventilschließkörper 6 verbundenen Ventilzugstange 20 in Antriebsverbindung. Die Ventilzugstange 20, die bei dieser Ausführung ebenfalls abgedichtet aus der Tinten kammer 2 herausgeführt ist, trägt auf einem oberen Gewindeabschnitt 21 eine Einstellmutter 22, die eine Längeneinstellung am Betätigungshebel 19 ermöglicht.

Am unteren Ende der Zugstange 8 ist eine als Druckfeder ausgeführte, gesonderte Spannfeder 23 angeordnet, die den mit der Zugstange 8 verbundenen Betätigungshebel 19 nach unten drückt und dabei die gewünschte Zugvorspannung auf die Zugstange 8 ausübt. Somit greift hierbei an der Zugstange 8 eine gesonderte, von der Schließfeder 7 getrennte Spannfeder 23 an.

Das in Fig. 4 dargestellte Ausführungsbeispiel unterscheidet sich von dem Ausführungsbeispiel nach Fig. 1 in erster Linie dadurch, dass an Stelle der beiden Federstreifen 14 am ventilfernen Ende der Zugstange 8 nur ein einziger, mit einem Piezoelement 17 versehener, gewölbter Federstreifen 14 angreift.

Das ventilferne Ende 14a des Federstreifens 14 ist hierbei in einer Längsführungseinrichtung in Längsrichtung der Zugstange 8 längsbeweglich geführt. Hierzu weist die Längsführungseinrichtung einen ortsfesten Führungsschlitz 24 auf, in den mindestens ein oberer Längsfortsatz 25 des Federstreifens 14 beweglich eingreift. Der Führungsschlitz 24 ist an einem Führungsblech 26 ausgebildet, das mit seinem einen Ende am Spannblock 15 befestigt, beispielsweise angeschraubt ist und am anderen Ende zu einer horizontalen Platte 27 abgewinkelt ist. Die Längsfortsätze 24 des Federblechs 14 werden beispielsweise durch die beiden nach oben, d.h. in Längsrichtung der Zugstange 8 verlängerten Seitenstreifen des Federblechs 14 gebildet. Eine zwischen diesen beiden Längsfortsätzen 25 horizontal abgewinkelte Lasche 28 liegt unter der Einstellmutter 11 und überträgt die Bewegungen des Federblechs 14 auf die Zugstange 8. Da die hierbei zu bewegenden Massen verhältnismäßig gering sind, werden sehr hohe Arbeitsfrequenzen erreicht.

Die Längsführungseinrichtung kann auch so ausgeführt werden, dass das ventilferne Ende der Zugstange 8 in der Längsführungseinrichtung in Längsrichtung der Zugstange beweglich geführt ist, beispielsweise ebenfalls in einer Führungsbohrung in der Platte 27.

Bei dem in Fig. 5 in einer Teildarstellung gezeigten Ausführungsbeispiel greift am ventilfernen Ende 14a des Federstreifens 14 eine Feder 29 an, die hier als Druckfeder ausgeführt ist. Die Feder 29 stützt sich an der Unterseite der Platte 27 ab und spannt den Federstreifen 14 in Bewegungsrichtung der Zugstange 8 vor. Die erforderliche Vorspannung des Piezoelements 17 erfolgt hierbei im Wesentlichen durch die Feder 29, so dass einerseits die Vorspannung des Piezoelements 17 genau vorgegeben werden kann und andererseits die Schließfeder 7 schwächer ausgelegt werden kann.

Fig. 6 zeigt eine Ventilbetätigungseinrichtung ähnlich der Fig. 4, wobei jedoch in der schon bei Fig. 3 beschriebenen Weise auf der Wölbungsaußenseite des Federstreifens 14 ein zu Kontraktionsbewegungen anregbares flächiges Piezoelement 17a appliziert ist.

In Fig. 7 sind in einem senkrechten Schnitt zwei unmittelbar nebeneinander in einem Tintenstrahl-Schreibkopf angeordnete Ventilbetätigungseinrichtungen dargestellt, die jeweils einen gewölbten Federstreifen 14' und eine am ventilfernen Ende des Federstreifens 14' angreifende Zugstange 8 aufweisen. An der Wölbungsaußenseite des Federstreifens 14' ist ein flächiges Piezoelement 17' appli ziert.

Die Verbindung des oberen, ventilfernen Endes jeden Federstreifens 14' ist ähnlich beim Ausführungsbeispiel nach Fig. 6. Abweichend hiervon erstreckt sich die Zugstange 8 jedoch durch eine Durchtrittsöffnung 30 des Federstreifens 14' und des flächigen Piezoelements 17'. Wie besonders deutlich aus Fig. 8 zu erkennen ist, ist die Durchtrittsöffnung 30 für die Zugstange 8 ein bis zum ventilseitigen Ende des Federstreifens 14' hin offener Längsschlitz.

Die Durchführung der Zugstange 8 durch die Durchtrittsöffnung 30 des Federstreifens 14' ermöglicht eine raumsparende Anordnung. Der Abstand zwischen zwei benachbarten Zugstangen 8 und damit zwischen zwei benachbarten Tintendüsen 5 kann trotz verhältnismäßig großer Scheitelhöhe der gewölbten Federstreifen 14' sehr eng gewählt werden, weil die Abstützung des ventilseitigen Endes jedes Federstreifens 14' - wie in Fig. 7 gezeigt - in der Nähe der jeweils benachbarten Zugstange 8 liegen kann. Ausgehend von einem für den jeweiligen Einsatzfall vorgegebenen gegenseitigem Abstand der Tintendüsen 5 kann eine für den Wirkungsgrad der piezoelektrischen Ventilbetätigungseinrichtung günstige, verhältnismäßig starke Krümmung der Federstreifen 14' gewählt werden.

Fig. 8 zeigt darüber hinaus, dass der Federstreifen 14' in seinem mittleren Bereich seitlich eingeschnürt ist. Dadurch ergibt sich im mittleren Bereich des Federstreifens 14' eine vergrößerte Biegeelastizität. Dies ist für das Antriebsverhalten günstig.

Beim Ausführungsbeispiel nach Fig. 9 greift am Ende der in die Ventilbetätigungseinrichtung 109 ragenden Zugstange 108 ein gewölbter oder gekrümmter Federstreifen 114 an, der beispielsweise aus Federstahlblech, aus faserverstärktem Kunststoff oder ähnlichem, federnden Material besteht. Der gewölbte Federstreifen 114 ist an seinem ventilfernen (in der Zeichnung oberen) Ende 114a an einem bügelförmigen Träger 113 befestigt, der beispielsweise an der oberen Wand der Tintenkammer 2 angebracht ist. Die Zugstange 108 erstreckt sich beim dargestellten Ausführungsbeispiel durch eine Bohrung 115 in der oberen Wand der Tintenkammer 2 und durch eine Bohrung 116 einer abgewinkelten Lasche 117 am ventilnahen Ende 118 des Federstreifens 114.

Eine sich in Bewegungsrichtung der Zugstange 8 erstreckende Zunge 119 am ventilnahen Ende 118 des Federstreifens 114 ist in einer als Längsführungseinrichtung dienenden Ausnehmung 120 in Längsrichtung der Zugstange 108 beweglich geführt.

Der gewölbte Federstreifen 114 trägt bei dem in Fig. 9 dargestellten Ausführungsbeispiel auf seiner Wölbungsinnenseite ein Piezoelement 121. Dabei handelt es sich vorzugsweise um ein flächiges Piezoelement, wobei insbesondere Piezoelemente auf Folienbasis geeignet sind. Daneben ist auch die Verwendung von Piezoelementen auf der Basis von Fasern oder Streifen möglich.

Das Piezoelement 121 ist durch eine elektrische Ansteuerungseinrichtung 122, die in der Zeichnung nur schematisch angedeutet ist, zu einer Kontraktionsbewegung ansteuerbar. Wenn sich das elektrisch angesteuerte Piezoelement 121 verkürzt, wird die Wölbung oder Krümmung des Federstreifens 114 verstärkt. Dadurch wird eine Zugkraft auf die Zugstange 108 ausgeübt; das Ventil wird geöffnet. Das Ventil schließt sich unter der Wirkung der Schließfeder 7 wieder, sobald diese Zugkraft nicht mehr wirkt.

Der in Fig. 10 gezeigte Tintenstrahl-Schreibkopf unterscheidet sich von dem Schreibkopf nach Fig. 7 dadurch, dass an der Zugstange 108 zwei in entgegengesetzter Richtung gewölbte Federstreifen 114 angreifen, die jeweils so angeordnet sind, wie dies bereits beim Beispiel nach Fig. 9 beschrieben wurde. Beide Federstreifen 114 sind an ihren ventilfernen Enden 112 befestigt und an ihren ventilnahen Enden 118 miteinander und mit der Zugstange 108 verbunden. Eine Längsführungseinrichtung, wie bei Fig. 9 beschrieben, entfällt bei dieser doppelten Anordnung der Federstreifen 114.

Das in Fig. 11 gezeigte Ausführungsbeispiel unterscheidet sich von dem Ausführungsbeispiel nach Fig. 1 nur dadurch, dass zusätzlich zu dem schon beschriebenen flächigen Piezoelement 121 auf der Wölbungsinnenseite des Federstreifens 114 ein weiteres, flächiges Piezoelement 123 auf der Wölbungsaußenseite des Federstreifens 114 appliziert ist. Während das Piezoelement 121 auf der Wölbungsinnenseite in der schon beschriebenen Weise durch die elektrische Ansteuerungseinrichtung 122 zu Kontraktionsbewegungen ansteuerbar ist, ist das flächige Piezoelement 123 auf der Wölbungsaußenseite des Federstreifens 114 so ausgeführt, dass es durch die elektrische Ansteuerungseinrichtung 122 zu Ausdehn-Bewegungen ansteuerbar ist. Die Kontraktion des Piezoelements 121 auf der Wölbungsinnenseite und die Dehnbewegung des Piezoelements 123 auf der Wölbungsaußenseite des Federstreifens 114 bewirken eine Verstärkung der Wölbung oder Krümmung des Federstreifens 114 und dadurch die Ausübung einer Zugkraft auf die Zugstange 108.

Das Ausführungsbeispiel nach Fig. 12 unterscheidet sich von der Ausführung nach Fig. 11 nur dadurch, dass hier das Piezoelement auf der Wölbungsinnenseite des Federstreifens 114 weggelassen wurde, so dass der Federstreifen 114 nur das zu Ausdehn-Bewegungen anregbare Piezoelement 123 auf der Wölbungsaußenseite trägt.

## Patentansprüche

1. Tintenstrahl-Schreibkopf mit einer druckbeaufschlagten Tintenkammer (2) mit mindestens einer Tintendüse (5), die durch einen beweglichen Ventilkörper (6) verschlossen ist, und mit einer den Ventilkörper zu Hubbewegungen antreibenden, piezoelektrischen Ventilbetätigungseinrichtung (9), die mit einer Ansteuerungseinrichtung (18, 122) elektrisch verbunden ist, **dadurch gekennzeichnet, dass** der Ventilkörper (6) durch eine Schließfeder (7) in seiner Schließstellung gehalten wird und mit einer Zugstange (8, 108) in Antriebsverbindung steht, dass an der Zugstange (8, 108) mindestens ein gewölbter Federstreifen (14, 14', 114) angreift, der an seinem Ende gegenüber der Tintenkammer (2) abgestützt ist, dass die Zugstange (8, 108) unter Zugvorspannung einer Spannfeder (7, 23) steht und dass auf dem Federstreifen (14, 14', 114) mindestens ein Piezoelement (17,17a, 17') appliziert ist, das durch die Ansteuerungseinrichtung (18, 122) zu Dehn- oder Kontraktionsbewegungen ansteuerbar ist.

2. Tintenstrahl-Schreibkopf nach Anspruch 1, **dadurch gekennzeichnet, dass** der gewölbte Federstreifen (14, 14') mit seinem ventilfernen Ende (112) an der Zugstange (8, 108) angreift und an seinem ventilseitigen Ende(118) gegenüber der Tintenkammer (2) abgestützt ist.

3. Tintenstrahl-Schreibkopf nach Anspruch 1, **dadurch gekennzeichnet, dass** der gewölbte Federstreifen (114) an seinem ventilfernen Ende (112) befestigt ist, und dass das auf dem Federstreifen (114) applizierte, mindestens eine Piezoelement (121, 123) durch die Ansteuerungseinrichtung (122) zu Längenänderungen ansteuerbar ist, die die Wölbung des Federstreifens (114) verstärken, so dass eine Zugkraft auf die Zugstange (108) ausgeübt wird.

4. Tintenstrahl-Schreibkopf nach einem der Ansprüche 1-3, **dadurch gekennzeichnet, dass** das Piezoelement (17) ein flächiges Piezoelement ist.

5. Tintenstrahl-Schreibkopf nach Anspruch 4, **dadurch gekennzeichnet, dass** die Piezoelemente (17, 17a, 17', 121, 123) auf der Basis von Folien ausgeführt sind.

6. Tintenstrahl-Schreibkopf nach Anspruch 4, **dadurch gekennzeichnet, dass** die Piezoelemente (17, 17a, 17', 121, 123) auf der Basis von Fasern oder Streifen ausgeführt sind.

7. Tintenstrahl-Schreibkopf nach Anspruch 4, **dadurch gekennzeichnet, dass** die Piezoelemente (17, 17a, 17', 121, 123) MFC-Piezoelemente sind.

8. Tintenstrahl-Schreibkopf nach einem der Ansprüche 1-7, **dadurch gekennzeichnet, dass** das Piezoelement (17, 121) jeweils auf der Wölbungsinnenseite des Federstreifens (14, 114) appliziert ist.

9. Tintenstrahl-Schreibkopf nach einem der Ansprüche 1-7, **dadurch gekennzeichnet, dass** das Piezoelement (17a, 123) jeweils auf der Wölbungsaußenseite des Federstreifens (14, 114) appliziert ist.

10. Tintenstrahl-Schreibkopf nach einem der Ansprüche 1-7, **dadurch gekennzeichnet, dass** die Piezoelemente (17, 17a, 121, 123) auf beiden Seiten des Federstreifens (14, 114) appliziert sind.

11. Tintenstrahl-Schreibkopf nach Anspruch 2, **dadurch gekennzeichnet, dass** am ventilfernen Ende der Zugstange (8) nur ein mit einem Piezoelement (17, 17') versehener, gewölbter Federstreifen (14, 14') angreift.

12. Tintenstrahl-Schreibkopf nach Anspruch 2, **dadurch gekennzeichnet, dass** am ventilfernen Ende der Zugstange (8) zwei in entgegengesetzter Richtung gewölbte Federstreifen (14) angreifen, die an ihren ventilseitigen Enden gegenüber der Tintenkammer (2) abgestützt sind und dass die Piezoelemente (17) der beiden Federstreifen (14) durch die Ansteuerungseinrichtung (18) gemeinsam zu Dehnbewegungen ansteuerbar sind.

13. Tintenstrahl-Schreibkopf nach Anspruch 12 **dadurch gekennzeichnet, dass** die beiden Federstreifen (14) in entgegengesetzten Richtungen konvex gewölbt sind.

14. Tintenstrahl-Schreibkopf nach Ansprüche 3, **dadurch gekennzeichnet, dass** das Piezoelement (121) jeweils auf der Wölbungsinnenseite des Federstreifens (114) appliziert und zu Kontraktionsbewegungen ansteuerbar ist.

15. Tintenstrahl-Schreibkopf nach Ansprüch 3, **dadurch gekennzeichnet, dass** das Piezoelement (123) jeweils auf der Wölbungsaußenseite des Federstreifens (114) appliziert und zu Ausdehn-Bewegungen ansteuerbar ist.

16. Tintenstrahl-Schreibkopf nach Anspruch 2 oder 3, **dadurch gekennzeichnet, dass** an der Zugstange (108) nur ein einseitig oder beidseitig mit einem Piezoelement (121, 123) versehener, gewölbter Federstreifen (114) angreift.

17. Tintenstrahl-Schreibkopf nach Anspruch 3, **dadurch gekennzeichnet, dass** an der Zugstange (108) zwei in entgegengesetzter Richtung gewölbte Federstreifen (114) angreifen, die an ihren ventilfernen Enden befestigt sind, und dass die Piezoelemente (121, 123) der beiden Federstreifen (114) durch die Ansteuerungseinrichtung (122) gemeinsam zu Längenänderungen ansteuerbar sind.

18. Tintenstrahl-Schreibkopf nach Anspruch 3, **dadurch gekennzeichnet, dass** nur ein einziger Federstreifen (114) verwendet wird und dass das ventilnahe Ende (118) des Federstreifens (114) in einer Längsführungseinrichtung in Längsrichtung der Zugstange (108) beweglich geführt ist.

19. Tintenstrahl-Schreibkopf nach einem der Ansprüche 2-14, **dadurch gekennzeichnet, dass** sich die Zugstange (8) ventilseitig durch eine Bohrung (16) eines unteren Spannblocks (15) erstreckt und dass das Ende des Federstreifens (14) bzw. die Enden der beiden Federstreifen (14) im unteren Spannblock (15) aufgenommen ist bzw. sind.

20. Tintenstrahl-Schreibkopf nach Anspruch 11, **dadurch gekennzeichnet, dass** das ventilferne Ende (14a) des Federstreifens (14) in einer Längsführungseinrichtung in Längsrichtung der Zugstange (8) beweglich geführt ist.

21. Tintenstrahl-Schreibkopf nach Anspruch 20, **dadurch gekennzeichnet, dass** die Längsführungseinrichtung einen ortsfesten Führungsschlitz (24) aufweist, in den ein oberer Längsfortsatz (25) des Federstreifens (14) beweglich eingreift.

22. Tintenstrahl-Schreibkopf nach Anspruch 1, **dadurch gekennzeichnet, dass** die Zugstange (8) unmittelbar mit dem Ventilkörper (6) verbunden ist.

23. Tintenstrahl-Schreibkopf nach Anspruch 1, **dadurch gekennzeichnet, dass** die Zugstange (8) über einen Betätigungshebel (19) mit einer mit dem Ventilschließkörper (6) verbundenen Ventilzugstange (20) in Antriebsverbindung steht.

24. Tintenstrahl-Schreibkopf nach Anspruch 1, **dadurch gekennzeichnet, dass** die Schließfeder (7) des Ventilkörpers zugleich die Spannfeder der Zugstange (8) bildet.

25. Tintenstrahl-Schreibkopf nach Anspruch 1, **dadurch gekennzeichnet, dass** an der Zugstange (8) eine gesonderte, von der Schließfeder (7) getrennte Spannfeder (23) angreift.

26. Tintenstrahl-Schreibkopf nach Anspruch 1, **dadurch gekennzeichnet, dass** der Federstreifen (14) durch eine an seinem ventilfernen Ende angreifende Feder (29) in Bewegungsrichtung der Zugstange (8) vorgespannt wird.

27. Tintenstrahl-Schreibkopf nach Anspruch 2, **dadurch gekennzeichnet, dass** sich die Zugstange (8) durch eine Durchtrittsöffnung (30) in der ventilseitigen Hälfte des Federstreifens (14') und des darauf applizierten Piezoelements (17') erstreckt.

28. Tintenstrahl-Schreibkopf nach Anspruch 27, **dadurch gekennzeichnet, dass** die Durchtrittsöffnung (30) für die Zugstange (8) ein zum ventilseitigen Ende des Federstreifens hin offener Längsschlitz ist.

29. Tintenstrahl-Schreibkopf nach Anspruch 1, **dadurch gekennzeichnet, dass** der Federstreifen (14') in seinem mittleren Bereich seitlich eingeschnürt ist.

## Claims

1. Inkjet writing head having a pressurized ink chamber (2) with at least one ink nozzle (5) which is closed by a movable valve body (6), and having a piezoelectric valve actuating device (9) which drives the valve body to make reciprocating movements and which is electrically connected to a drive device (18, 122),
**characterized in that** the valve body (6) is kept in its closed position by a closing spring (7) and has a drive connection to a connecting rod (8, 108), **in that** at least one curved spring strip (14, 14', 114) acts on the connecting rod (8, 108) and, at its end, is supported with respect to the ink chamber (2), **in that** the connecting rod (8, 108) is under the tensile stress of a tensioning spring (7, 23), and **in that** at least one piezoelectric element (17, 17a, 17') is attached to the spring strip (14, 14', 114) and can be driven to make expansion or contraction movements by the drive device (18, 122).

2. Inkjet writing head according to Claim 1, **characterized in that** the curved spring strip (14, 14') acts on the connecting rod (8, 108) with its end (112) remote from the valve and, at its end (118) on the valve side, is supported with respect to the ink chamber (2).

3. Inkjet writing head according to Claim 1, **characterized in that** the curved spring strip (114) is fixed at its end (112) remote from the valve, and **in that** the at least one piezoelectric element (121, 123) applied to the spring strip (114) can be driven by the drive device (122) to make length changes which intensify the curvature of the spring strip (114), so that a tensile force is exerted on the connecting rod (108).

4. Inkjet writing head according to one of Claims 1-3, **characterized in that** the piezoelectric element (17) is a flat piezoelectric element.

5. Inkjet writing head according to Claim 4, **characterized in that** the piezoelectric elements (17, 17a, 17', 121, 123) are implemented on the basis of thin sheets.

6. Inkjet writing head according to Claim 4, **characterized in that** the piezoelectric elements (17, 17a, 17', 121, 123) are implemented on the basis of fibres or strips.

7. Inkjet writing head according to Claim 4, **characterized in that** the piezoelectric elements (17, 17a, 17', 121, 123) are MFC piezoelectric elements.

8. Inkjet writing head according to one of Claims 1-7, **characterized in that** the piezoelectric element (17, 121) is in each case applied to the inside of the curvature of the spring strip (14, 114).

9. Inkjet writing head according to one of Claims 1-7, **characterized in that** the piezoelectric element (17a, 123) is in each case applied to the outside of the curvature of the spring strip (14, 114).

10. Inkjet writing head according to one of Claims 1-7, **characterized in that** the piezoelectric elements (17, 17a, 121, 123) are applied to both sides of the spring strip (14, 114).

11. Inkjet writing head according to Claim 2, **characterized in that** only one curved spring strip (14, 14') provided with a piezoelectric element (17, 17') acts on the end of the connecting rod (8) remote from the valve.

12. Inkjet writing head according to Claim 2, **characterized in that** two spring strips (14) curved in opposite directions act on the end of the connecting rod (8) remote from the valve and are supported with respect to the ink chamber (2) at their ends on the valve side, and **in that** the piezoelectric elements (17) of the two spring strips (14) can be driven jointly by the drive device (18) to make expansion movements.

13. Inkjet writing head according to Claim 12, **characterized in that** the two spring strips (14) are curved convexly in opposite directions.

14. Inkjet writing head according to Claim 3, **characterized in that** the piezoelectric element (121) is in each case applied to the inside of the curvature of the spring strip (114) and can be driven to make contraction movements.

15. Inkjet writing head according to Claim 3, **characterized in that** the piezoelectric element (123) is in each case applied to the outside of the curvature of the spring strip (114) and can be driven to make expansion movements.

16. Inkjet writing head according to Claim 2 or 3, **characterized in that** only one curved spring strip (114) provided with a piezoelectric element (121, 123) on one side or both sides acts on the connecting rod (108).

17. Inkjet writing head according to Claim 3, **characterized in that** two spring strips (114) curved in opposite directions act on the connecting rod (108) and are fixed at their ends remote from the valve, and **in that** the piezoelectric elements (121, 123) of the two spring strips (114) can be driven jointly by the drive device (122) to make length changes.

18. Inkjet writing head according to Claim 3, **characterized in that** only a single spring strip (114) is used, and **in that** the end (118) of the spring strip (114) close to the valve is guided in a longitudinal guide device such that it can move in the longitudinal direction of the connecting rod (108).

19. Inkjet writing head according to one of Claims 2-14, **characterized in that** on the valve side, the connecting rod (8) extends through a drilled hole (16) in a lower clamping block (15), and **in that** the end of the spring strip (14) or the ends of the two spring strips (14) is or are accommodated in the lower clamping block (15).

20. Inkjet writing head according to Claim 11, **characterized in that** the end (14a) of the spring strip (14) remote from the valve is guided in a longitudinal guide device such that it can move in the longitudinal direction of the connecting rod (8).

21. Inkjet writing head according to Claim 20, **characterized in that** the longitudinal guide device has a stationary guide slot (24), in which an upper longitudinal extension (25) of the spring strip (14) engages such that it can move.

22. Inkjet writing head according to Claim 1, **characterized in that** the connecting rod (8) is connected directly to the valve body (6).

23. Inkjet writing head according to Claim 1, **characterized in that** the connecting rod (8) has a drive connection via an actuating lever (19) to a valve connecting rod (20) connected to the valve closing element (6).

24. Inkjet writing head according to Claim 1, **characterized in that** the closing spring (7) of the valve body simultaneously forms the tension spring of the connecting rod (8).

25. Inkjet writing head according to Claim 1, **characterized in that** a separate tension spring (23), separate from the closing spring (7), acts on the connecting rod (8).

26. Inkjet writing head according to Claim 1, **characterized in that** the spring strip (14) is pre-tensioned in the direction of movement of the connecting rod (8) by a spring (29) acting on its end remote from the valve.

27. Inkjet writing head according to Claim 2, **characterized in that** the connecting rod (8) extends through a passage opening (30) in the half of the spring strip (14') on the valve side and of the piezoelectric element (17') applied thereto.

28. Inkjet writing head according to Claim 27, **characterized in that** the passage opening (30) for the connecting rod (8) is a longitudinal slot open towards the end of the spring strip on the valve side.

29. Inkjet writing head according to Claim 1, **characterized in that** the spring strip (14') is narrowed laterally in its central region.

## Revendications

1. Tête d'écriture à jet d'encre dotée d'une chambre (2) à encre placée sous pression, et qui présente au moins un gicleur d'encre (5) fermé par un corps mobile de soupape (6) et un dispositif piézoélectrique (9) d'actionnement de soupape qui entraîne les courses du corps de soupape et qui est relié électriquement à un dispositif de commande (18, 122), **caractérisée en ce que** le corps de soupape (6) est maintenu dans sa position fermée par un ressort de fermeture (7) et est relié à entraînement à une tige de traction (8, 108), **en ce qu'**au moins un ruban élastique bombé (14, 14', 114) dont une extrémité est soutenue contre la chambre (2) à encre engage la tige de traction (8, 108), **en ce que** la tige de traction (8, 108) est placée sous la précontrainte d'un ressort de serrage (7, 23) et **en ce qu'**au moins un piézoélément (17, 17a, 17') qui peut être amené par le dispositif de commande (18, 122) à se déplacer en dilatation ou en contraction est appliqué sur le ruban élastique (14, 14', 114).

2. Tête d'écriture à jet d'encre selon la revendication 1, **caractérisée en ce que** le ruban élastique bombé (14, 14') s'engage sur la tige de traction (8, 108) par son extrémité (112) éloignée de la soupape et s'appuie sur la chambre (2) à encre par son extrémité (118) située du côté de la soupape.

3. Tête d'écriture à jet d'encre selon la revendication 1, **caractérisée en ce que** le ruban élastique bombé (114) est fixé à son extrémité (112) éloignée de la soupape et **en ce que** le ou les piézoéléments (121, 123) appliqués sur le ruban élastique (114) peut être amenés par le dispositif de commande (122) à modifier leur longueur de manière à renforcer le bombement du ruban élastique (114) en vue d'exercer une force de traction sur la tige de traction (108).

4. Tête d'écriture à jet d'encre selon l'une des revendications 1 à 3, **caractérisée en ce que** le piézoélément (17) est un piézoélément plat.

5. Tête d'écriture à jet d'encre selon la revendication 4, **caractérisée en ce que** les piézoéléments (17, 17a, 17', 121, 123) sont réalisés à partir de feuilles.

6. Tête d'écriture à jet d'encre selon la revendication 4, **caractérisée en ce que** les piézoéléments (17, 17a, 17', 121, 123) sont réalisés à partir de fibres ou de rubans.

7. Tête d'écriture à jet d'encre selon la revendication 4, **caractérisée en ce que** les piézoéléments (17, 17a, 17', 121, 123) sont des piézoéléments MFC.

8. Tête d'écriture à jet d'encre selon l'une des revendications 1 à 7, **caractérisée en ce que** le piézoélément (17, 121) est appliqué sur le côté intérieur de la courbure du ruban élastique (14, 114).

9. Tête d'écriture à jet d'encre selon l'une des revendications 1 à 7, **caractérisée en ce que** le piézoélément (17a, 123) est appliqué sur le côté extérieur de la courbure du ruban élastique (14, 114).

10. Tête d'écriture à jet d'encre selon l'une des revendications 1 à 7, **caractérisée en ce que** les piézoéléments (17, 17a, 121, 123) sont appliqués sur les deux côtés du ruban élastique (14, 114).

11. Tête d'écriture à jet d'encre selon la revendication 2, **caractérisée en ce qu'**un seul ruban élastique bombé (14, 14') doté d'un piézoélément (17, 17') engage l'extrémité de la tige de traction (8) non tournée vers la soupape.

12. Tête d'écriture à jet d'encre selon la revendication 2, **caractérisée en ce que** deux rubans élastiques (14) bombés dans des directions opposées et qui s'appuient par leur extrémité située du côté de la soupape sur la chambre (2) à encre s'engagent sur l'extrémité de la tige de traction (8) éloignée de la soupape et **en ce que** les piézoéléments (17) des deux rubans élastiques (14) sont amenés par le dispositif de commande (18) à se déplacer ensemble en dilatation.

13. Tête d'écriture à jet d'encre selon la revendication 12, **caractérisée en ce que** les deux rubans élastiques (14) sont bombés de manière convexe dans des directions opposées.

14. Tête d'écriture à jet d'encre selon la revendication 3, **caractérisée en ce que** le piézoélément (121) est appliqué sur le côté intérieur de la courbure du ruban élastique (114) et peut être amené à se déplacer en contraction.

15. Tête d'écriture à jet d'encre selon la revendication 3, **caractérisée en ce que** le piézoélément (123) est appliqué sur le côté extérieur bombé du ruban élastique (114) et peut être amené à se déplacer en dilatation.

16. Tête d'écriture à jet d'encre selon les revendications 2 ou 3, **caractérisée en ce qu'**un seul ruban élastique bombé (114) doté sur un côté ou des deux côtés d'un piézoélément (121, 123) s'engage sur la tige de traction (108).

17. Tête d'écriture à jet d'encre selon la revendication 3, **caractérisée en ce que** deux rubans élastiques (114) bombés dans des directions différentes et fixés à leur extrémité éloignée de la soupape s'engagent sur la tige de traction (108) et **en ce que** les piézoéléments (121, 123) des deux rubans élastiques (114) peuvent être amenés par le dispositif de commande (122) à modifier ensemble leur longueur.

18. Tête d'écriture à jet d'encre selon la revendication 3, **caractérisée en ce qu'**un seul ruban élastique (114) est utilisé et **en ce que** l'extrémité (118) du ruban élastique (114) proche de la soupape est guidée de manière à se déplacer dans le sens de la longueur de la tige de traction (108) dans un dispositif de guidage longitudinal.

19. Tête d'écriture à jet d'encre selon l'une des revendications 2 à 14, **caractérisée en ce que** la tige de traction (8) s'étend du côté de la soupape dans un alésage (16) d'un bloc inférieur de serrage (15) et **en ce que** l'extrémité du ruban élastique (14) ou les extrémités des deux rubans élastiques (14) sont reprises dans le bloc inférieur de serrage (15).

20. Tête d'écriture à jet d'encre selon la revendication 11, **caractérisée en ce que** l'extrémité (14a) du ruban élastique (14) éloignée de la soupape est guidée de manière à se déplacer dans le sens de la longueur de la tige de traction (8) dans un dispositif de guidage longitudinal.

21. Tête d'écriture à jet d'encre Selon la revendication 20, **caractérisée en ce que** le dispositif de guidage longitudinal présente une fente de guidage (24) fixe dans laquelle un appendice longitudinal supérieur (25) du ruban élastique (14) s'engage à déplacement.

22. Tête d'écriture à jet d'encre selon la revendication 1, **caractérisée en ce que** la tige de traction (8) est reliée directement au corps (6) de la soupape.

23. Tête d'écriture à jet d'encre selon la revendication 1, **caractérisée en ce que** la tige de traction (8) est reliée à entraînement par un levier d'actionnement (19) à une tige (20) de traction de soupape reliée au corps (6) de fermeture de soupape.

24. Tête d'écriture à jet d'encre selon la revendication 1, **caractérisée en ce que** le ressort de fermeture (7) du corps de soupape forme en même temps le ressort de serrage de la tige de traction (8).

25. Tête d'écriture à jet d'encre selon la revendication 1, **caractérisée en ce qu'**un ressort distinct de serrage (23), séparé du ressort de fermeture (7), engage la tige de traction (8).

26. Tête d'écriture à jet d'encre Selon la revendication 1, **caractérisée en ce que** le ruban élastique (14) est précontraint dans la direction de déplacement de la tige de traction (8) par un ressort (29) qui engage son extrémité éloignée de la soupape.

27. Tête d'écriture à jet d'encre selon la revendication 2, **caractérisée en ce que** la tige de traction (8) s'étend à travers une ouverture de passage (30) dans la moitié du ruban élastique (14') située du côté de la soupape et du piézoélément (17') qui y est appliqué.

28. Tête d'écriture à jet d'encre selon la revendication 27, **caractérisée en ce que** l'ouverture de passage (30) prévue pour la tige de traction (8) est une fente longitudinale ouverte en direction de l'extrémité du ruban élastique située du côté de la soupape.

29. Tête d'écriture à jet d'encre selon la revendication 1, **caractérisée en ce que** le ruban élastique (14') se rétrécit latéralement dans sa partie centrale.
